# EUROPÄISCHE PATENTSCHRIFT

(11) **EP 0 013 953 B1**
(45) Veröffentlichungstag und Bekanntmachung des Hinweises auf die Patenterteilung: **02.02.1983**
(21) Anmeldenummer: 80100256.9
(22) Anmeldetag: 21.01.1980
(51) Int. Cl.: B41J 11/36, G06C 11/12, G06K 15/16

(54) **Papiertransportvorrichtung für Registrierkassen, Datenverarbeitungsmaschinen oder dergleichen**
Paper-feeding device for cash registers, data processors or the like
Dispositif d'alimentation en papier pour caisses enregistreuses, pour machines de traitement de données ou analogues

(30) Priorität: 24.01.1979 DE 2902654
(43) Veröffentlichungstag der Anmeldung: 06.08.1980
(73) Patentinhaber: Control Commerce AG, CH-7130 Ilanz/Graubünden (CH)
(72) Erfinder: Rethmeier, Gerhard, D-4800 Bielefeld 17 (DE)
(74) Vertreter: Rau, Günther

## Beschreibung

Die Erfindung betrifft eine Papiertransportvorrichtung für eine Registrierkasse, eine Datenverarbeitungsmaschine oder dgl., gemäss dem Oberbegriff des Anspruchs 1.

Eine Papiertransportvorrichtung dieser Art ist beispielsweise aus der US-A Nr. 3296961 bekannt. Bei dieser Papiertransportvorrichtung wird die Papiertransportwalze durch die Verzahnung eines Zahnsegmenthebels angetrieben, der über eine Nockenabnahmerolle durch eine Kurvenscheibe verschwenkbar ist. Die Kurvenscheibe weist zwei gleich tiefe Einsenkungen auf, und unterschiedliche Papiervorschublängen werden durch den Hubweg des Zahnsegmenthebels begrenzende entsprechend einschaltbare Anschläge bewirkt.

Eine weitere Papiertransportvorrichtung ist durch die CH-PS Nr. 589327 bekannt geworden, deren Kurvenscheibe lediglich eine Einsenkung aufweist. Wenn beim Drehen der Kurvenscheibe die Rolle diese Einsenkung hinabläuft, wird wegen des im Antriebsmechanismus zur Papiertransportwalze vorgesehenen Freilaufs keine Bewegung dieser Walze hervorgerufen. Wenn jedoch am Ende der Einsenkung auf der Kurvenscheibe die Rolle wieder hochläuft, so kommt es zu einem Papiertransport, da der Freilauf in dieser Richtung sperrt. Bei einer Vorrichtung dieser Art ist es wichtig, dass verschieden lange Papiervorschübe ausgeführt werden können. So ist beispielsweise bei einer Registrierkasse zwischen zwei aufzudrukkenden Posten nur ein Vorschub von einer Zeile erforderlich, während nach beendeter Addition ein grösserer Vorschub von beispielsweise zwei Zeilen erwünscht ist, um die Summe von den Posten abzuheben. Zum Ausschieben eines Kassenbons nach dem Aufdruck der Summe ist ein Vorschub von bis zu 10 Zeilen erwünscht. Um solche unterschiedliche Vorschübe zu ermöglichen, ist bei der Vorrichtung der CH-PS Nr. 589327 ein Mechanismus vorgesehen, der die Bewegung des Zahnsegmenthebels, wenn die Rolle in die Einsenkung der Kurvenscheibe hineinläuft, beschränkt. Läuft dann im Verlaufe der weiteren Drehung der Kurvenscheibe die Rolle wieder aus der Einsenkung heraus, kommt es zu einer entsprechenden beschränkten Rückbewegung des Zahnsegmenthebels und damit auch zu einem beschränkten Papiertransport.

Ein wesentlicher Nachteil einer solchen bekannten Papiertransportvorrichtung besteht darin, dass sie verhältnissmässig langsam arbeitet. Es ist pro Umdrehung der Kurvenscheibe stets nur ein einziger - längerer oder kürzerer - Vorschub des Papiers möglich. Dies hatsich besonders bei Registrierkassen als nachteilig erwiesen, weil nach dem Eintippen des letzten Postens bis zur Bonausgabe mindestens zwei Umdrehungen der Kurvenscheibe erforderlich sind. Wenn nämlich nach dem Eintippen des letzten Postens die Taste Summe gedrückt wird, dann muss die Kurvenscheibe zunächst einmal eine Umdrehung ausführen, damit es zu einem Papiertransport kommt, um die Summe vom letzten Posten abzusetzen. Nach dem Ausdrucken der Summe muss dann bei einer weiteren Umdrehung der Kurvenscheibe das Papier erst noch eine längere Strecke vorgeschoben werden, um den Bon auszugeben. Die Trägheit der aus der erwähnten CH-PS bekannten Vorrichtung und auch ähnlicher anderer Vorrichtungen hat sich insbesondere seit der Einführung elektronischer Rechner als nachteilig erwiesen, weil eine solche Papiertransportvorrichtung nicht in der Lage ist, die durch elektronische Rechner möglichen Geschwindigkeiten auszunutzen.

Der Erfindung lag deshalb die Aufgabe zugrunde, eine Transportvorrichtung der gattungsgemässen Art so weiterzubilden, dass die Auswahlmöglichkeit für die Einstellung unterschiedlich langer Papiervorschubwege weiter vergrössert ist.

Gelöst wird diese Aufgabe gemäss der Erfindung bei einer Papiertransportvorrichtung der eingangs bezeichneten Art durch Merkmale des kennzeichnenden Teils des Anspruchs 1. Durch die spezielle neuartige Ausgestaltung der Kurvenscheibe mit dem umlaufenden schwenkbaren Kurvenhebel und die besondere Sperreinrichtung ist es möglich, bei einer einzigen Umdrehung der Kurvenscheibe mehrere unterschiedlich lange Papiervorschübe auszuführen. Durch eine geeignete Freigabe des Zahnsegmenthebels in bezug auf die Phasenlage der Kurvenscheibe durch die Sperreinrichtung kann die auf der Kurve laufende Rolle daran gehindert werden, einer Einsenkung zu folgen, so dass es trotz des Vorbeilaufs einer Einsenkung nicht zu einem Papiervorschub kommt. Durch den Kurvenhebel wird es ermöglicht, auf der Kurvenscheibe mindestens eine besonders tiefe Einsenkung vorzusehen und trotzdem mehrere Einsenkungen verschiedener Tiefe während eines Umlaufs der Kurvenscheibe zur Verfügung zu haben.

Es wird bevorzugt, dass die Kurvenscheibe und der Kurvenhebel an einer seitlich von diesen angeordneten Trägerscheibe befestigt sind. Eine Ausführungsform einer erfindungsgemässen Vorrichtung wird nun anhand der beigefügten Zeichnungen näher erläutert. In den Zeichnungen zeigen:
Fig. 1 eine Seitenansicht einer erfindungsgemässen Papiertransportvorrichtung;
Fig. 2 die Kurvenscheibe der Vorrichtung von Fig. 1 in Einzeldarstellung; und
Fig. 3 eine perspektivische Darstellung der Vorrichtung von Fig. 1.

Gemässden Fig.1 1 und 3 ist auf einer festen Achse 1 ein erster Zahnsegmenthebel 2 gelagert, an dem eine Rolle 3 befestigt ist, die durch eine (nicht dargestellte) Feder gegen eine Kurvenscheibe 4 gedrückt wird, welche mit einem Kurvenscheibenträger 4a verbunden ist. Auf diesem ist mittels eines Achsstummels 22 ein Kurvenhebel 5 schwenkbar befestigt (Fig. 2 und 3). Aus Fig. 2 ist ersichtlich, dass die Rolle 3 je nach der Freigabe verschiedenen Einsenkungen folgen kann, so dass Abläufe A, B, C und D ermöglicht werden.

Die Verzahnung 6 des Zahnsegmenthebels 2 steht mit einem Zahnrad 7 in Eingriff. Dieses steht wiederum über eine Freilaufkupplung 8 mit einem Zahnrad 9 in Verbindung, welches eine Papierförderwalze 10 antreibt, vor der ein Farbband 1 Oa und ein Druckstössel 10b zum Drucken von Zeichen geführt ist. Eine Gegenwalze 11 drückt eine Papierbahn 12 an die Papierförderwalze 10 an. Erfolgt nun eine Schwenkbewegung des Zahnsegmenthebels 2 im Gegenuhrzeigersinn, so bewegt sich das Zahnrad 7 im Uhrzeigersinn. Die bei dieser Drehrichtung des Zahnrads 7 wirksame Freilaufkupplung 8 (Fig. 3) treibt das Zahnrad 9 nicht an, weshalb eine Drehbewegung der Papierförderwalze 10 unterbleibt. Erst beim Anheben des Zahnsegmenthebels 2 kommt es zu einer Drehbewegung des Zahnrads 7 im Gegenuhrzeigersinn, wobei die Freilaufkupplung gesperrt ist und das Zahnrad 9 mitgenommen und die Papierbahn 12 transportiert wird. Wenn kein Transport erfolgen soll, wird der Zahnsegmenthebel 2 durch eine Halteklinke 13 in seiner Bewegung gehindert. Durch Bestromen eines Elektromagneten 14 wird dessen Anker 15 angezogen und über eine Zugstange 16 die Halteklinke 13 im Uhrzeigersinn geschwenkt, so dass der Zahnsegmenthebel 2 freigegeben wird und ein Papiertransport erfolgen kann, wenn die Rolle 3 der Einsenkung auf der Kurvenscheibe bzw. dem Kurvenhebel folgen kann. Wie aus Fig. 2 ersichtlich, können wegen der unterschiedlichen Tiefen der Einsenkungen auf der Kurvenscheibe 4 und dem Kurvenhebel 5 und durch eine Bestromung des Magneten 14 im richtigen Zeitpunkt, bei einem Umlauf der Kurvenscheibe, verschieden lange Papiertransporte erreicht werden.

### Ablauf A

In der Ausgangsstellung der Antriebsachse 17 liegtdie Rolle 3 desZahnsegmenthebels 2, der von der Halteklinke 13 in seiner Ausgangslage gehalten wird, über der Einsenkung A der Kurvenscheibe 4 (Fig. 2). Durch kurzes Bestromen des Magneten 14 wird der Zahnsegmenthebel 2 freigegeben und bewegt sich, gezogen durch Federkraft, im Gegenuhrzeigersinn, bis seine Rolle 3 auf der Kurvenbahn 18 der Kurvenscheibe 4 aufliegt. Durch den jetzt beginnenden Umlauf der Kurvenscheibe wird durch die Kurvenbahn 19 die Rolle 3 in ihre Ausgangslage gedrückt und das Papier eine Zeile transportiert. Gleichzeitig wird der Zahnsegmenthebel 2 wieder durch die Klinke 13 gesperrt.

### Ablauf B

Die Freigabe des Zahnsegmenthebels 2 erfolgt am Anfang der Einsenkung B, so dass die Rolle 3 der Kurvenbahn 20a folgen kann. Beim Zurückdrücken der Rolle 3 durch die Kurvenbahn 20b erfolgt der Papiertransport. Der zurückgelegte Weg des Zahnsegmenthebels entspricht einem Papiertransport von neun Zeilen. Der auf dem Achsstummel 22 schwenkbar gelagerte Kurvenhebel 5 wird von der Rolle 3 während ihres Aufstiegs über die Kurvenbahn 20b nach aussen gedrückt und anschliessend durch eine Feder 23 wieder in Anlage mit der Kurvenscheibe 4 gebracht.

### Ablauf C

Die Freigabe des Zahnsegmenthebels 2 zu Beginn der Einsenkung C hat zur Folge, dass die Rolle 3 zunächst der Kurvenbahn 24 und anschliessend der Kurvenbahn 25 folgt. Der Weg des Zahnsegmenthebels beim Zurückdrücken der Rolle 3 durch die Kurvenbahn 25 ergibt einen Papiertransport von zwei Zeilen.

### Ablauf D

Wenn der Zahnsegmenthebel 2 zu Beginn der Einsenkung D freigegeben wird, dann folgt die Rolle 3 zunächst der Kurvenbahn 21 a und anschliessend der Kurvenbahn 21 b. Der Weg des Zahnsegmenthebels beim Zurückdrücken der Rolle 3 durch die Kurvenbahn 21 b, die ein Teil der Kurvenbahn 20b ist, ergibt einen Papiertransport von einer Zeile.

In Fig. 2 ist mit dem Wort Druckzeit ein Zeitabschnitt während des Umlaufs der Kurvenscheibe 4 und des Kurvenhebels 5 eingezeichnet, währenddessen ein Papiertransport nicht stattfindet, gleichgültig, zu welchem Zeitpunkt der Zahnsegmenthebel 2 freigegeben wird. In diesem Abschnitt liegen nur die abfallenden Kurvenbahnen 20a und 24, die wegen der Freilaufkupplung 8 keine Bewegung der Papierbahn 12 zur Folge haben. Es ist also eine verhältnismässig lange Zeit während eines Umlaufs der Kurvenscheibe verfügbar, während der der Druck vonstatten gehen kann, wobei es zu Beginn eines einzigen Umlaufs oder auch gegen Ende eines einzigen Umlaufs möglich ist, vor dem Drucken einen Papiervorschub von einer Zeile und nach dem Drucken einen Papiervorschub von einer Zeile, von zwei Zeilen oder von neun Zeilen durchzuführen.

Folgende Kombinationen der Abläufe sind während eines Kurvenscheibenumlaufs möglich:
A + B, A + C, A + D, A + C + D, C + D,

wobei hervorzuheben ist, dass in jeder solchen Kombination noch eine ausreichende Stillstandzeit der Papierbahn zum Drucken eingeschlossen ist.

Besondere Bedeutung kommt der Kombination A + B zu, wenn bei einer Registrierkasse nach beendeter Addition die Summe ausgedruckt und der Bon nach diesem Ausdruck um neun Zeilen transportiert werden soll. Wird in diesem Fall auf einer Registrierkasse auf die Taste Summe gedrückt, so erfolgt eine sofortige Freigabe des Zahnsegmenthebels 2 durch den Elektromagneten 14, so dass bereits beim Anlaufen der Kurvenscheibe 4 die Rolle 3 des Zahnsegmenthebels, deren Ausgangsstellung in Fig. 2 gezeigt ist, sich auf die Kurvenbahn 18 absenkt. Beim Auflaufen der Rolle 3 auf die Kurvenbahn 19 kommt es zu einem Papiertransport um eine Zeile, was zur Folge hat, dass die im Anschluss daran ausgedruckte Summe von den Additionsposten noch um eine zusätzliche Zeile abgehoben wird. Unmittelbar darauf setzt der Druckvorgang ein, worauf der Ablauf B beginnt, durch welchen der neunzeilige Transport des Papiers erfolgt.

Die erfindungsgemässe Papiertransportvorrichtung erlaubt es durch entsprechende Freigabe der auf den ersten Zahnsegmenthebel einwirkenden Sperreinrichtung, in kurzer Zeit und in kurzer Folge Papiervorschübe verschiedener Länge auszuführen. So kann beispielsweise die Kombination der Abläufe A und B, die vorstehend näher erläutert wurde, während eines einzigen Kurvenscheibenumlaufs, der etwa 0,5 s dauert, erfolgen. Während dieser Zeit kann aber auch noch eine Zeile ausgedruckt werden. Die Geschwindigkeit, mit der die erfindungsgemässe Vorrichtung zu arbeiten vermag, geht aus diesem Beispiel eindeutig hervor.

Zwar wurde die erfindungsgemässe Papiertransportvorrichtung speziell anhand einer Registrierkasse beschrieben, es ist jedoch klar, dass sie überall dort eingesetzt werden kann, wo Papiervorschübe unterschiedlicher Länge innerhalb kurzer Zeit erfolgen sollen, wie dies beispielweise bei Datenverarbeitungsmaschinen der verschiedensten Art erforderlich ist.

## Patentansprüche

1. Papiertransportvorrichtung für eine Registrierkasse, eine Datenverarbeitungsmaschine oder dgl. mit einer durch einen Motor angetriebenen Kurvenscheibe, längs deren Umfang mehrere Einsenkungen verteilt sind, einen um eine feste Achse schwenkbar gelagerten Zahnsegmenthebel, der über eine Nockenabnahmerolle durch die Kurvenscheibe verschwenkbar ist und dessen Verzahnung mit einem Zahnrad kämmt, weiches über einen Freilauf eine Papiertransportwalze antreibt, und mit einer Sperreinrichtung, mit der der Zahnsegmenthebel einerseits in seiner Ruhelage festhaltbar ist und andererseits aus dieser Ruhelage in eine Arbeitslage freigebbar ist, dadurch gekennzeichnet, dass die längs des Umfanges der Kurvenscheibe (4) verteilten Einsenkungen (A, B, C, D) unterschiedlich tief gewählt sind, wobei ein eine bzw. mehrere der Einsenkungen der Kurvenscheibe (4) überbrückender, mit dieser umlaufender schwenkbarer Kurvenhebel (5) vorgesehen ist, dessen als Nockenabnahmefläche dienender Aussenumfang ebenfalls eine Einsenkung (24, 25) aufweist und dessen freies, bezogen auf den Umlaufsinn, nachlaufendes Ende federnd gegen die Nockenabnahmefläche der Kurvenscheibe (4) gedrückt ist, während das angelenkte Ende die Nokkenabnahmerolle (3) in den Zwischenraum zwischen der inneren Kontur des Kurvenhebels (5) und dem im Abstand gegenüberliegenden Abschnitt der Nockenabnahmefläche der Kurvenscheibe (4) eintreten tässt, und dass die Sperreinrichtung (13 bis 16) so ausgebildet ist, dass der Zahnsegmenthebel (2) an vorgegebenen Stellen des Umfanges der rotierenden Kurvenscheibe (4) aus seiner arretierten Ruhelage freigebbar ist und auf diese Weise mit seiner Nockenabnahmerolle (3) die Nockenabnahmefläche der Kurvenscheibe (4) und/oder des Kurvenhebels (5) abtastet.

2. Vorrichtung nach Anspruch 1, dadurch gekennzeichnet, dass die Kurvenscheibe (4) und der Kurvenhebel (5) an einer seitlich von diesen angeordneten Trägerscheibe (4a) befestigt sind.

## Revendications

1. Dispositif d'alimentation en papier pour caisses enregistreuses, machines de traitement de données ou analogues avec un disque à came actionné par moteur, dont la périphérie a plusieurs évidements, un levier à secteur denté qui pivote sur un tourillon grâce au mouvement d'un galet de palpage sur le disque à came et dont la denture s'engrène dans une roue dentée commandant un tambour d'avancement de papier par un système à roue libre, et un dispositif de blocage qui pourra, d'une part, retenir le levier à secteur denté dans sa position de repos et, d'autre part, le déclencher dans une position de travail, caractérisé par des évidements de profondeur différente (A, B, C, D) à la périphérie du disque à came (4), par un levier à came pivotant (5) qui tourne avec ce disque et forme un pont sur un ou plusieurs évidements du disque à came (4) et dont la périphérie, servant de surface de palpage, a également un évidement (24, 25) et dont le bout libre et retardé par rapport au sens de rotation est pressé contre la surface de palpage du disque à came (4) tandis que son bout articulé laisse entrer le galet de palpage (3) dans l'espace limité, d'un côté, par le contour intérieur du levier à came (5) et, de l'autre, par la surface de palpage du disque à came (4), et par un dispositif de blocage (13 à 16) permettant de libérer le levier à secteur denté (2) de sa position de repos aux endroits prévus à la périphérie du disque à came (4) en rotation, de sorte qu'il palpera la surface de contact du disque à came (4) et/ou du levier à came (5) moyennant son galet de palpage (3).

2. Dispositif selon la revendication 1, caractérisé par la fixation de son disque à came (4) et de son levier à came (5) à l'élément porteur (4a) qui se trouve au-dessous, respectivement à côté, des deux composants (4 et 5).

## Claims

1. Paper-feeding device for cash registers, data processors of the like with a motor-driven cam of which the circumference has been provided with several cut-outs, an articulated gear segment lever, which can be horizontally swung by said cam via a contact roller and of which the toothing is in mesh with a gear wheel driving a paper-feeding cylinder via an overrunning cluth, and with a locking mechanism allowing, on the one hand, to retain the gear segment lever in its home position and, on the other, to release it for operation, characterized by cut-outs of different depth (A, B, C, D) on the circumference of cam (4) and by an articulated cam lever (5) to bridge over one or more cut-outs of cam (4) and to rotate together with the latter, the external edge of cam lever (5) which serves as a contact path also showing a cutout (24, 25) and of which the free, if referred to sense of rotation, trailing end is pressed by spring action against the contact path of cam (4) whilst cam lever (5) allows contact roller (3) to enter the space between the internal contour of cam lever (5) and the opposite contact section of cam (4), and by a locking mechanism (13 to 16) which has been designed in such a way that gear segment lever (2) can be released from its arrested home position at the predetermined points of the circumference of the rotating cam (4) so that contact roller (3) of this lever will sense the contact path of cam (4) and/or cam lever (5).

2. Device as claimed in claim 1, characterized by cam (4) and cam lever (5) being fixed to lateral carrier (4a).
